# FASCICULE DE BREVET EUROPEEN

(11) **EP 1 520 051 B1**
(45) Date de publication et mention de la délivrance du brevet: **23.02.2011**
(21) Numéro de dépôt: 03756922.5
(22) Date de dépôt: 05.06.2003
(51) Int. Cl.: C21D 9/573, C23G 3/02, C21D 1/667

(54) **DISPOSITIF DE REFROIDISSEMENT ET/OU DE RIN AGE DE FILS ET/ OU RUBANS EN ACIER**
VORRICHTUNG ZUM KÜHLEN UND ODER SPÜLEN VON STAHLDRÄHTEN ODER BÄNDERN
DEVICE FOR COOLING AND/OR RINSING STEEL WIRES AND/OR TAPES

(30) Priorité: 06.06.2002 BE 200200373
(43) Date de publication de la demande: 06.04.2005
(73) Titulaire: FIB BELGIUM S.A., 1480 Tubize (BE)
(72) Inventeur: BAUDEN, Jacques, B-1428 Lillois (BE)
(74) Mandataire: Claeys, Pierre
(86) Numéro de dépôt international: PCT/BE2003/000101
(87) Numéro de publication internationale: WO 2003/104500

(56) Documents cités:
- EP-A- 0 482 725
- EP-A- 1 008 676
- US-A- 3 734 109
- US-A- 3 997 376
- US-A- 4 270 317

## Description

La présente invention est relative à un dispositif de refroidissement et/ou de rinçage d'au moins un fil et/ou ruban en acier.

On connaît depuis longtemps des bains de refroidissement de fils destinés à une trempe des fils en acier en vue d'obtenir une transformation de celui-ci.

On peut citer par exemple le patentage de fils d'acier comprenant une trempe isotherme, c'est-à-dire un refroidissement rapide de fils amenés à la température austénitique jusque dans une zone de formation perlitique où les fils sont maintenus de manière plus ou moins isotherme pour assurer la décomposition sensiblement complète de l'austénite et un détensionnement de l'acier.

On connaît des procédés faisant usage de bains de plomb ou de sel fondu dans lesquels les fils à refroidir sont immergés. Ces procédés, très efficaces, sont à proscrire à l'heure actuelle pour des raisons de toxicité et de danger pour l'environnement.

On connaît aussi des procédés faisant usage de bains aqueux. Au cours de l'immersion dans un tel bain d'eau, à écoulement laminaire, non turbulent, il se forme un film de vapeur tout autour des fils à refroidir, qui ralentit le refroidissement (v. par exemple EP-A-0216434).

Pour contrôler de manière judicieuse l'intensité et la vitesse du refroidissement, ainsi qu'un maintien le plus isothermique possible des fils pendant leur transformation perlitique il a aussi été proposé de faire passer les fils au travers de plusieurs bains d'eau à écoulement laminaire, avec chaque fois formation d'un film de vapeur autour des fils à refroidir, et, entre différents bains aqueux, en alternance un refroidissement par de l'air, pendant lequel le film de vapeur disparaît (v. par exemple EP-B-0 524 689). Un tel procédé présente l'inconvénient d'être techniquement très difficile à appliquer et à calculer pour déterminer correctement quand les fils en acier ont atteint la température recherchée.

On connaît aussi des dispositifs de refroidissement de fils d'acier comportant des gicleurs à partir desquels des jets d'eau sous haute pression peuvent être appliqués sur les fils à traiter (v. BE-A-832391). Ce dispositif assez complexe ne permet pas un réglage fin de la température de refroidissement, nécessite l'usage d'une pompe de circulation à haute pression et d'un circuit de canalisations, réservoirs et gicleurs qui sont susceptibles de problèmes d'obturation.

On connaît aussi des bains aqueux ayant pour objet le rinçage de fils d'acier par exemple avant et/ou après un bain de décapage à l'acide.

Il faut noter que tous ces bains de liquide suivant l'état antérieur de la technique nécessitent un système de pompage de liquide qui consomme beaucoup d'énergie.

La présente invention a pour but de mettre au point un dispositif simple et peu coûteux qui permet de surmonter les inconvénients précités.

On résout ce problème suivant l'invention par un dispositif de refroidissement et/ou de rinçage d'au moins un fil et/ou ruban en acier, comprenant
- des moyens d'entraînement en défilement (23, 24) d'au moins un fil et/ou ruban en acier (3),
- une cuve (1) contenant un liquide de refroidissement et/ou de rinçage et agencée en dessous dudit au moins un fil et/ou ruban en défilement (3), cette cuve étant pourvue de sorties à partir desquelles s'écoulent de manière turbulente un certain nombre de rideaux successifs de liquide (17) au travers desquels défile ledit au moins un fil et/ou ruban en acier,
- des moyens de projection (7-9, 13,16) des rideaux de liquide susdits à partir des sorties de la cuve suivant un écoulement turbulent ascensionnel, ces moyens de projections comprenant des moyens d'alimentation de bulles de gaz sous pression dans une partie inférieure de la cuve (1) et des moyens de guidage forcé (15, 16), vers lesdites sorties, des bulles qui entraînent le liquide vers le haut sous la forme de rideaux de liquide à écoulement turbulent ascensionnel, et
- des moyens d'ajustement (22) du nombre de rideaux successifs à traverser par ledit au moins un fil et/ou ruban en fonction du refroidissement et/ou rinçage à atteindre.

Ce dispositif offre l'avantage que le contact entre le liquide de refroidissement et le fil ou ruban est direct, sans possibilité de formation d'un film de vapeur autour du fil ou ruban, film où l'échange thermique est nettement moins favorable. Etant donné la vitesse de défilement du fil combinée à la vitesse d'écoulement de chaque rideau transversalement à la direction de défilement du fil, le liquide de refroidissement n'a pas le temps de former autour du fil un film de vapeur et l'échange thermique liquide-fil d'acier reste excellent. Simultanément le procédé offre l'avantage de pouvoir arrêter le refroidissement à n'importe quelle température souhaitée par une simple détermination du nombre de rideaux nécessaire. Cela est particulièrement important dans le cas du patentage de fils d'acier, où il faut éviter une trempe trop rapide qui donne lieu à l'apparition de martensite dans l'acier, ce qui est à éviter dans la plupart des cas. A cet effet, un simple réglage du nombre de rideaux à traverser en fonction de la vitesse de défilement du fil et de l'écoulement du liquide de refroidissement, ainsi que du diamètre du fil à refroidir, suffit. Ce réglage est simple puisqu'il suffit d'arrêter les rideaux en excès ou de mettre en marche les rideaux nécessaires pour atteindre la température souhaitée. Ce même réglage convient pour le rinçage et le nombre de rideaux à mettre en service se détermine de la même manière, très aisément.

Suivant l'invention, le liquide de refroidissement est projeté sous pression à la manière d'un geyser continu et donc très turbulent. Avantageusement, les rideaux à écoulement turbulent ascensionnel présentent un sommet et, à partir dudit sommet et au moins d'un côté de chaque rideau à écoulement turbulent ascensionnel, une chute de liquide à écoulement turbulent à travers laquelle défile en outre ledit au moins un fil et/ou ruban en acier. Lors de la réalisation d'un geyser de ce type, le fil peut donc traverser trois courants successifs de liquide à écoulement turbulent l'un ascensionnel et les deux autres descendant, ce qui rend très efficace le refroidissement ou le rinçage qui s'ensuit.

Suivant l'invention, les moyens de projection du dispositif comprennent des moyens d'alimentation de bulles de gaz sous pression dans une partie inférieure de la cuve et des moyens de guidage forcé, vers lesdites sorties, des bulles qui entraînent le liquide vers le haut sous la forme de rideaux de liquide à écoulement turbulent ascensionnel. On utilisera de préférence un gaz inerte vis-à-vis de l'acier, et en particulier de l'air. Les bulles d'air sous pression entraînent le liquide de refroidissement et rendent simultanément son écoulement turbulent, ce qui favorise l'échange thermique direct recherché. En outre, la projection vers le haut par bulles d'air ne nécessite pas une dépense d'énergie coûteuse et elle permet d'éviter tout système de pompage du liquide de refroidissement.

Le liquide de refroidissement et/ou de rinçage peut être n'importe quel liquide approprié, de l'eau, du plomb, du sel liquide, un polymère, de l'huile, et en particulier de l'eau, car tous les inconvénients rencontrés par l'usage de l'eau dans la technique antérieure peuvent être surmontés par le procédé suivant l'invention.

Le dispositif se présente donc sous la forme d'un dispositif simple et facile à contrôler et à ajuster et il permet de consommer uniquement des matières non polluantes et peu coûteuses, c'est-à-dire de l'air comprimé et de l'eau de refroidissement.

D'autres particularités relatives au dispositif suivant l'invention sont indiquées dans les revendications données ci-après.

D'autres détails de l'invention ressortiront de la description donnée dans la suite, à titre non limitatif et avec référence aux dessins annexés.

La figure 1 représente une vue en coupe longitudinale d'un dispositif de refroidissement et/ou de rinçage de fils et/ou rubans d'acier suivant l'invention.

La figure 2 représente une vue en plan du dessus de la figure 1.

Sur les différents dessins, les éléments identiques ou analogues portent les mêmes références.

Pour la description des différentes figures on fait référence à un dispositif de refroidissement par eau. Cette description reste applicable au rinçage des fils par un liquide de rinçage ou au refroidissement par tout autre liquide de refroidissement.

Sur les figures 1 et 2, on a représenté une cuve 1 contenant de l'eau de refroidissement 2. Au-dessus de cette cuve défile un ou plusieurs fils d'acier 3 suivant un sens de défilement indiqué par la flèche 4. Des moyens d'entraînement en défilement courants sont représentés de manière schématique par les références 23 et 24. L'eau peut être alimentée par une entrée 5 et être évacuée par le haut par un trop-plein 6. Dans la cuve illustrée la hauteur de colonne d'eau est égale à environ 750mm de H₂O (7350 Pa). Le trop-plein 6 peut être en communication avec une entrée inférieure 5', par l'intermédiaire d'un échangeur de chaleur non représenté, de manière à mettre l'eau de refroidissement en circulation.

La cuve comprend aussi des moyens de projection de rideaux d'eau ascensionnels. Ces moyens de projection comprennent des conduits d'alimentation à air 7 à 9 disposés au fond de la cuve parallèlement l'un à l'autre et transversalement au sens de défilement des fils et/ou rubans. Chacun de ces conduits est relié, au travers d'ouvertures correspondantes dans la cuve et par l'intermédiaire de raccords 10 à 12, à un conduit distributeur 13 alimenté en air sous pression par un ventilateur 14. Sur chaque raccord 10 à 12 est prévue une vanne d'obturation 22 qui permet d'ajuster l'alimentation en air sous pression des conduits 7 à 9 et de les mettre en ou hors service en fonction des besoins.

Dans l'exemple illustré, les conduits d'alimentation à air 7 à 9 sont perforés et alimentent donc, dans l'eau de la cuve, des bulles d'air sous pression. Par-dessus chaque conduit 7 à 9, deux plaques de guidage 15 et 16 sont supportées par les parois longitudinales 38 et 39 de la cuve de manière à traverser celle-ci de part en part. A leur extrémité haute, située au-dessus du niveau d'eau, les plaques de guidage sont peu écartées et forment ainsi une mince fente de sortie. A leur extrémité basse, située un peu plus bas que leur conduit d'alimentation à air, les plaques de guidage 15 et 16 présentent un écartement nettement supérieur à celui présenté à leur sommet. Les plaques de guidage forment ainsi une espèce de toiture entre les deux pans de laquelle les bulles sont guidées de manière forcée vers le haut. Avec une pression d'air uniquement légèrement supérieure à la colonne d'eau, dans le cas illustré une pression de l'ordre de 1000 mm de H₂O (9806 Pa) par exemple, les bulles d'air entraînent l'eau de la cuve pendant leur ascension et expulsent un rideau d'eau turbulent 17 vers le haut. Au sommet du rideau d'eau, il peut se partager en deux et former deux chutes d'eau turbulentes 18 et 19 que le fil à refroidir doit aussi traverser.

Les paires de plaques de guidage 15, 16 peuvent être agencées de manière suffisamment serrée dans leur succession pour que les chutes d'eau de deux rideaux voisins puissent se croiser. De cette manière, le fil défile en continu dans de l'eau, et pourtant il n'y a jamais possibilité de formation d'un film de vapeur d'eau autour du fil.

On peut envisager dans certains cas, en particulier dans des cuves de rinçage, un couvercle 20 qui ferme la cuve vers le haut et qui présente des déflecteurs 21 pour orienter la direction des chutes d'eau 18 et 19.

Lors du refroidissement d'acier à patenter, il est très important que la température du produit correspondant à la qualité souhaitée soit rapidement atteinte et cela, avant de pénétrer dans les courbes de transformation en S de l'acier, bien connues, appelées courbes TTT (transformation, température, temps), afin que celles-ci puissent être traversées selon une isotherme. Lors du patentage des fils avec un dispositif de refroidissement tel qu'illustré, qui peut comprendre 20 rideaux, dont seuls dix sont mis en service, les fils sont rapidement refroidis par ces dix premiers rideaux jusqu'à une température inférieure à la température austénitique et supérieure à la température martensitique, en particulier entre 500 et 680°C, par exemple de l'ordre de 580°C.

A cette température, les fils se trouvent en face du nez des courbes en S, c'est-à-dire à une température correspondant au temps d'incubation minimum, pour passer à travers ces courbes, ce qui permet d'éviter des perturbations qui pourraient influencer la structure de l'acier.

De cette manière le refroidissement rapide obtenu par les rideaux d'eau a été arrêté à la température voulue, qui est atteinte en fonction du nombre de rideaux mis en service.

Avec le dispositif décrit, si l'on désire une trempe martensitique de l'acier, il suffit d'augmenter le nombre de rideaux à traverser. Au cours d'un patentage, on diminuera ou on augmentera le nombre de rideaux à mettre en service par exemple si les fils à traiter ont un diamètre plus petit ou plus grand ou si leur défilement est plus lent ou plus rapide, pour une raison quelconque.

Il doit être entendu que la présente invention n'est en aucune façon limitée aux formes de réalisation décrites ci-dessus et que bien des modifications peuvent y être apportées sans sortir du cadre des revendications données ci-après.

## Revendications

1. Dispositif de refroidissement et/ou de rinçage d'au moins un fil et/ou ruban en acier, comprenant
- des moyens d'entraînement en défilement (23, 24) d'au moins un fil et/ou ruban en acier (3),
**caractérisé en ce qu'**il comporte en outre
- une cuve (1) contenant un liquide de refroidissement et/ou de rinçage et agencée en dessous dudit au moins un fil et/ou ruban en défilement (3), cette cuve étant pourvue de sorties à partir desquelles s'écoulent de manière turbulente un certain nombre de rideaux successifs de liquide (17) au travers desquels défile ledit au moins un fil et/ou ruban en acier,
- des moyens de projection (7-9, 13, 16) des rideaux de liquide susdits à partir des sorties de la cuve suivant un écoulement turbulent ascensionnel, ces moyens de projection comprenant des moyens d'alimentation de bulles de gaz sous pression dans une partie inférieure de la cuve (1) et des moyens de guidage forcé (15, 16), vers lesdites sorties, des bulles qui entraînent le liquide vers le haut sous la forme de rideaux de liquide à écoulement turbulent ascensionnel, et
- des moyens d'ajustement (22) du nombre de rideaux successifs à traverser par ledit au moins un fil et/ou ruban en fonction du refroidissement et/ou rinçage à atteindre.

2. Dispositif suivant la revendication 1, **caractérisé en ce que** les moyens de projection de rideaux de liquide sont agencés de façon qu'il y ait, vers au moins un côté de chaque rideau après son ascension, une chute de liquide (18, 19) que traverse ledit au moins un filet et/ou ruban en acier en défilement.

3. Dispositif suivant le revendication 2, **caractérisé en ce que** les moyens de projection de rideaux de liquide sont agencés l'un par rapport à l'autre pour que les chutes provenant d'au moins deux rideaux voisins s'entrecroisent.

4. Dispositif suivant l'une des revendications 1 à 3, **caractérisé en ce qu'**il comprend en outre, au-dessus dudit au moins un fil et/ou ruban en défilement, des moyens déflecteurs (20, 21) qui devient l'écoulement turbulent ascensionnel des rideaux de liquide susdits vers au moins un côté de chaque rideau de façon à former à partir de là au moins une chute de liquide à écoulement turbulent à travers laquelle défile ledit au moins un fil et/ou ruban en acier.

5. Dispositif suivant l'une des revendications 1 à 4, **caracterisé en ce que** les moyens de guidage forcé sont constitués de deux plaques (15, 16) supportées de part en part dans la cuve (1) de manière à former entre elles, à une extrémité haute située au-dessus du niveau du liquide de refroidissement et/ou de rinçage, un premier écartement étroit, uniforme et disposé perpendiculairement audit au moins un fil et/ou ruban à traiter, et, à une deuxième extrémité basse située vers le fond de la cuve, un deuxième écartement supérieur au premier, les moyens d'alimentation de bulles de gaz (7-9, 13, 14) amenant celles-ci entre les deux plaques (15, 16) vers ladite extrémité basse de celles-ci.

6. Dispositif suivant l'une des revendications 1 à 5, , **caractérisé en ce que** chaque moyen de projection d'un rideau de liquide de refroidissement et/ou de rinçage comprend un moyen d'alimentation de bulles de gaz (7-9) propre et **en ce qu'**il comporte, comme moyen d'ajustement, des moyens (22) permettant d'ouvrir ou de fermer au choix le moyen d'alimentation de bulles de gaz de chaque moyen de projection.

## Claims

1. Device for cooling and/or rinsing at least one steel wire and/or ribbon, comprising
- means (23, 24) of driving in movement at least one steel wire or ribbon (3),
**characterised in that** this device also comprises
- a vessel (1) containing a cooling and/or rinsing liquid and arranged below said at least one moving wire and/or ribbon (3), this vessel being provided with outlets from which a certain number of successive curtains of liquid (17), through which the said at least one steel wire and/or ribbon passes, flow turbulently, and
- means (7-9, 13, 16) of spraying the above-mentioned curtains of liquid from the outlets of the vessel in a rising turbulent flow, those spray means comprise means of supplying pressurised gas bubbles in a bottom part of the vessel (1) and means for the forced guidance (15, 16), towards the said outlets, of the bubbles which entrain the liquid upwards in the form of rising turbulent-flow curtains of liquid,
- means (22) of adjusting the number of successive curtains to be passed through by the said at least one wire and/or ribbon according to the cooling and/or rinsing to be obtained.

2. Device according to Claim 1, **characterised in that** the means of spraying curtains of liquid are arranged so that there is, towards at least one side of each curtain after its rising, a fall of liquid (18, 19) which passes through the said at least one moving steel wire and/or ribbon.

3. Device according to Claim 2, **characterised in that** the means of spraying liquid curtains are arranged with respect to each other so that the falls coming from at least two adjoining curtains intersect.

4. Device according to one of Claims 1 to 3, **characterised in that** it also comprises, above the said at least one moving wire and/or ribbon, deflecting means (20, 21) which divert the rising turbulent flow of the above-mentioned curtains of liquid towards at least one side of each curtain so as to form from there at least one fall of turbulent-flow liquid through which the said at least one steel wire and/or ribbon moves.

5. Device according to any one of the Claims 1 to 4, **characterised in that** the force guidance means consist of two plates (15, 16) supported on each side in the vessel (1) so as to form between them, at a top end situated above the level of the cooling and/or rinsing liquid, a first uniform narrow separation disposed perpendicular to the said at least one wire and/or ribbon to be treated, and, at a second bottom end situated towards the bottom of the tank, a second separation greater than the first, the means (7-9, 13, 14) of supplying gas bubbles bringing these between the two plates (15, 16) towards the said bottom end of these.

6. Device according to any one of Claims 1 to 5, **characterised in that** each means of spraying a cooling and/or rinsing liquid curtain comprises its own means (7-9) of supplying gas bubbles and **in that** it comprises, as an adjustment means, means (22) for opening or closing as required the means of supplying gas bubbles of each spraying means.

## Patentansprüche

1. Vorrichtung zum Kühlen und/oder Spülen von mindestens einem Stahldraht und/oder mindestens einem Stahlband, die Folgendes umfasst:
- Antriebsmittel (23, 24) zum Bewegen mindestens eines Stahldrahts und/oder mindestens eines Stahlbands (3),
**dadurch gekennzeichnet, dass** die Vorrichtung außerdem Folgendes umfasst:
- einen Tank (1), der eine Kühl- und/oder Spülflüssigkeit enthält und unter dem mindestens einen bewegten Stahldraht und/oder dem mindestens einen bewegten Stahlband (3) angeordnet ist, wobei dieser Tank mit Auslässen versehen ist, aus denen eine bestimmte Anzahl aufeinander folgender Flüssigkeitsvorhänge (17) turbulent fließt, durch die der mindestens eine Stahldraht und/oder das mindestens eine Stahlband bewegt wird,
- Mittel zum Ausstoßen (7 - 9, 13, 16) der oben genannten Flüssigkeitsvorhänge aus den Auslässen des Tanks als ein aufsteigender turbulenter Fluss, wobei diese Ausstoßmittel Mittel zum Zuleiten von unter Druck stehenden Gasblasen in einen unteren Teil des Tanks (1) und Mittel zum erzwungenen Leiten (15, 16) von Blasen, die die Flüssigkeit in Form von aufsteigend turbulent fließenden Flüssigkeitsvorhängen nach oben treiben, in Richtung der Auslässe, und
- Mittel zum Einstellen (22) der Anzahl der aufeinander folgenden Vorhänge, die von dem mindestens einen Stahldraht und/oder mindestens einen Stahlband durchquert werden, in Abhängigkeit von der zu erzielenden Kühlung und/oder Spülung.

2. Vorrichtung nach Anspruch 1, **dadurch gekennzeichnet, dass** die Mittel zum Ausstoßen von Flüssigkeitsvorhängen derart angeordnet sind, dass in Richtung mindestens einer Seite jedes Vorhangs nach dessen Aufstieg ein Flüssigkeitsfall (18, 19) vorliegt, der von dem mindestens einen bewegten Stahldraht und/oder mindestens einen bewegten Stahlband durchquert wird.

3. Vorrichtung nach Anspruch 2, **dadurch gekennzeichnet, dass** die Mittel zum Ausstoßen von Flüssigkeitsvorhängen derart zueinander angeordnet sind, dass die Fälle, die von mindestens zwei benachbarten Vorhängen stammen, sich überschneiden.

4. Vorrichtung nach einem der Ansprüche 1 bis 3, **dadurch gekennzeichnet, dass** sie außerdem über dem mindestens einen bewegten Stahldraht und/oder dem mindestens einen bewegten Stahlband Umlenkmittel (20, 21) umfasst, die den aufsteigenden turbulenten Fluss der oben genannten Flüssigkeitsvorhänge derart in Richtung mindestens einer Seite jedes Vorhangs umlenken, dass von dort aus mindestens ein turbulent fließender Flüssigkeitsfall gebildet wird, durch den der mindestens eine Stahldraht und/oder das mindestens eine Stahlband bewegt wird.

5. Vorrichtung nach einem der Ansprüche 1 bis 4, **dadurch gekennzeichnet, dass** die Mittel zum erzwungenen Leiten aus zwei Platten (15, 16) bestehen, die durch den Tank (1) hindurch derart gehalten werden, dass zwischen ihnen an einem oberen Ende, das sich über dem Pegel der Kühl- und/oder Spülflüssigkeit befindet, ein erster gleichförmiger, enger Zwischenraum gebildet wird, der senkrecht zu dem mindestens einen zu behandelnden Stahldraht und/oder dem mindestens einen zu behandelnden Stahlband angeordnet ist, und an einem zweiten unteren Ende, das sich in Richtung des Bodens des Tanks befindet, ein zweiter Zwischenraum, der größer als der erste ist, gebildet wird, wobei die Mittel zum Zuleiten (7 - 9, 13, 14) von Gasblasen diese zwischen den zwei Platten (15, 16) in Richtung des unteren Endes dieser führen.

6. Vorrichtung nach einem der Ansprüche 1 bis 5, **dadurch gekennzeichnet, dass** jedes Mittel zum Ausstoßen eines Kühl- und/oder Spülflüssigkeitsvorhangs ein eigenes Mittel zum Zuleiten (7 - 9) von Gasblasen umfasst und dass die Vorrichtung als Einstellungsmittel Mittel (22) umfasst, die je nach Bedarf das Öffnen oder Schließen des Mittels zum Zuleiten von Gasblasen jedes Ausstoßmittels ermöglicht.
